# EUROPÄISCHE PATENTSCHRIFT

(11) **EP 1 020 574 B1**
(45) Veröffentlichungstag und Bekanntmachung des Hinweises auf die Patenterteilung: **27.07.2005**
(21) Anmeldenummer: 00100542.0
(22) Anmeldetag: 12.01.2000
(51) Int. Cl.: E04B 2/88, E04B 7/14

(54) **Knoten eines Fachwerks aus Pfosten- und Riegelprofilen einer Fassaden- oder einer Lichtdachkonstruktion**
Node of a framework of mullions and transoms for a fassade or a glazed roof construction
Noeud d'un treillis composé de poutres et de poteaux d'une construction de façade ou de toiture vitrée

(30) Priorität: 18.01.1999 DE 19901420
(43) Veröffentlichungstag der Anmeldung: 19.07.2000
(73) Patentinhaber: SCHÜCO International KG, 33609 Bielefeld (DE)
(72) Erfinder: Jakob, Hannes, 1783 Barberêche (CH); Meyer, Jürgen, 32545 Bad Oeynhausen (DE); Jürgens, Ingo, 59872 Meschede (DE); Lehmann, Rudolf, 4522 Rüttenen (CH)
(74) Vertreter: Specht, Peter, Dipl.-Phys.

(56) Entgegenhaltungen:
- EP-A- 0 552 831
- DE-A- 19 628 202

## Beschreibung

Die Erfindung bezieht sich auf einen Knoten für ein Fachwerk nach dem Oberbegriff des Anspruchs 1.

Bei einer derartigen Fassaden- und Lichtdachkonstruktion wird die statische Belastung im wesentlichen von dem Fachwerk aufgenommen, so dass die Pfosten- und Riegelprofile mit relativ geringen Querschnittsabmessungen ausgeführt werden können. Das aussteifende, seilabgespannte Fachwerk besteht in diagonaler und vertikaler Richtung vorzugsweise aus gespannten Seilen, da diese im Belastungsfall ausschließlich sogenannte Zugstäbe sind. Die horizontalen Verbindungen zwischen den Knoten des Fachwerks werden auf Druck belastet und können aus Hohlprofilen bestehen, die so dimensioniert sind, dass sie die Druckspannungen und die Spannungen gegen Ausknickung übertragen können. Die Zugstäbe können nicht nur als Seile sondern auch als dünne Vollmaterialstäbe ausgebildet sein.

Die bekannten Fachwerke weisen als Knoten Scheiben auf, die mit Bohrungen zur Festlegung der gabelförmigen Enden der Zugelemente verwendet werden, wobei die Festlegung mittels Bolzen erfolgt, die durch fluchtende Bohrungen der Gabelstücke und der Knotenscheiben geführt und gesichert werden. Die Bolzen können als Bundbolzen mit Gewinde ausgeführt sein. Es sind aber auch Bolzensicherungen bekannt, bei denen die Festlegung der Bolzen unter Verwendung von Unterlegscheiben und von Stiften erfolgt. Da die Gabelstücke der Zugelemente mit ihren Bolzensicherungen im Bereich der Knotenscheiben frei liegen, ist eine erhöhte Verletzungsgefahr gegeben. Ferner ist die Festlegung der Zugelemente im Knotenbereich relativ aufwendig.

Aus der EP-A-0552831 ist eine Konstruktion mit den Merkmalen a1), b) und c) des Anspruches 1 bekannt, wobei eine in sich nicht stabile Riegel-/Pfostenkonstruktion mittels direkt parallel zur Riegel-/Pfostenebene angeordneter Stäbe oder Drähte, die diagonal zu statisch unbestimmten Riegel-/Pfosten-Vierecken verlaufen, stabilisiert wird.

Der Erfindung liegt gegenüber diesem gattungsgemäßen Stand der Technik die Aufgabe zugrunde, den Knoten für ein Fachwerk so zu gestalten, dass die Festlegung und/oder Führung der Zugelemente vereinfacht und die Befestigungsstellen der Zugelemente und der Führungsmittel unter Anstrebung einer weitgehend geschlossenen Außenfläche abgedeckt werden.

Diese Aufgabe wird erfindungsgemäß durch den Gegenstand des Anspruches 1 gelöst.

Aufgrund der Verkapselung der Befestigungsstellen der Zugelemente und der Führungsmittel und der weitgehend geschlossenen Außenfläche wird die Verletzungsgefahr im Knotenbereich wesentlich herabgesetzt. Es kommt hinzu, dass durch die den Knoten bildenden Teile nicht nur Führungsmittel für die Zugelemente in einfacher Weise festlegt, sondern auch Führungsnuten vorgesehen werden können. Es entfallen auch weitere Sicherungsmittel für die Bolzen, welche die Augbolzen der Zugelemente im Tragstück festlegen.

Die Außenkontur des Knotens kann zylinderförmig, kugelförmig, prismenförmig oder rechteckförmig ausgebildet sein.

Weitere Merkmale des erfindungsgemäßen Knotens ergeben sich aus den Unteransprüchen und den nebengeordneten Ansprüchen 12 und 14.

Ausführungsbeispiele des Knotens nach der Erfindung sind in den Zeichnungen dargestellt und werden im folgenden beschrieben.

Es zeigen:
- Figur 1: ein Rahmenwerk aus Pfosten- und Riegelprofilen einer Fassade mit zugeordnetem Fachwerk in perspektivischer Darstellung,
- Figur 2: eine Ausführung des Knotens C nach der Figur 1 in perspektivischer Darstellung,
- Figur 3: die Einzelteile des Knotens nach der Figur 2 in perspektivischer Zuordnung,
- Figur 4: eine Ausführung des Knotens B in Figur 1,
- Figur 5: die Einzelteile des Knotens nach der Figur 4 in perspektivischer Zuordnung,
- Figur 6: eine weitere Ausführung des Knotens C nach der Figur 1,
- Figur 7: die Einzelteile des Knotens nach der Figur 6 in perspektivischer Zuordnung,
- Figur 8: eine weitere Ausführungsform des Knotens C nach der Figur 1,
- Figur 9: die Einzelteile des Knotens nach der Figur 8 in perspektivischer Zuordnung,
- Figur 10: eine weitere Ausführungsform des Knotens C nach der Figur 1,
- Figur 11: die Einzelteile des Knotens nach der Fig. 10 in perspektivischer Zuordnung,
- Figur 12: zugeordnete Teile des Rahmenwerks und des Fachwerks in perspektivischer Darstellung,
- Figur 13: Knoten A nach der Fig. 1 und
- Figur 14: die Einzelteile des Knotens A nach der Fig. 3 in perspektivischer Zuordnung sowie
- Figur 15 und 16: eine weitere Ausführungsform.

Die Figur 1 zeigt ein Rahmenwerk einer Fassade, das aus Pfostenprofilen 1 und aus Sprossenprofilen 2 besteht. An den Pfostenprofilen 1 ist ein Fachwerk 3 befestigt, das Knoten A, B, C und D aufweist.

Eine Ausführungsform eines Knotens C ist in den Figuren 2 und 3 dargestellt. Dieser Knoten weist ein Tragstück 4 zur Aufnahme und Festlegung von Zugelementen 5, 6, 7 und 8 auf, die an ihren Enden mit einem Augbolzen 9 versehen sind, dessen Gewindeschaft 10 in eine Gewindehülse 12 einschraubbar ist, die am Ende des Zugelementes festgelegt ist. Das Tragstück 4 weist vier Aufnahmen 13 für die Augbolzen 9 der Zugelemente auf, wobei diese Aufnahmen durch Wangen 14 begrenzt werden. Die Wangen sind mit einer Querbohrung 15 für die Aufnahme eines Bolzens versehen, der durch das Auge des Augbolzens geführt wird.

Stirnseitig wird das Tragstück 4 durch Scheiben 16, 17 abgedeckt, die an den dem Tragstück 4 zugewandten Seite Ansätze 18 aufweisen. Nach der Montage dieser Scheiben 16, 17 liegen die Ansätze 18 an den äußeren Wangenflächen an und dekken die Öffnungen der Querbohrungen 15 ab. Hierdurch entfallen weitere Sicherungsmittel für die Bolzen, die die Augbolzen der Zugelemente im Tragstück 4 festlegen.

Die Ansätze 18 der Scheiben 16,17 füllen den Raum zwischen den Aufnahmen 13 aus. Die Ansätze 18 können im Querschnitt kreissegmentförmig ausgebildet sein. Mit ihrer gewölbten Außenfläche und einer gewölbten Außenfläche mindestens einer der Scheiben 16,17 ergibt sich eine geschlossene Außenkontur, die nur durch die Öffnungen der Aufnahmen 13 für die Zugelementenden unterbrochen wird.

Aus der Fig. 1 ergibt sich, daß die Ansätze 18 eine Bautiefe aufweisen, die der halben Bautiefe des Knotens entspricht, so daß sich zwischen den Ansätzen eine geschlossene Fuge 19 ergibt.

Zwischen dem Knoten und der Fassade ist eine Druckstab 20 angeordnet.

Zur Festlegung der Bauteile des Knotens und des Druckstabes 20 wird eine Mutter 21 und ein Gewindebolzen 22 verwendet, der sich als Achsbolzen durch alle Bauteile erstreckt.

Bei den in den Figuren 4 und 5 aufgezeigten Knoten ist ein Tragstück 23 vorgesehen, das zwei einander gegenüberliegende Aufnahmen 13 für Augbolzen 9 aufweist, die das Zugelementende bilden. Zur Abdeckung der vorderen Stirnseite des Tragstücks 23 ist eine Scheibe 24 vorgesehen, die Ansätze 18 aufweist, die wie bei dem Ausführungsbeispiel zusammen mit Ansätzen 18 einer Scheibe 25, wie bei dem Ausführungsbeispiel nach den Fig. 2 und 3 an den Außenseiten der Wangen 14 anliegen und die Öffnungen der Querbohrungen 15 abdecken.

Das Tragstück 23 weist ferner Seitenteile 26 mit gewölbter Außenfläche auf, die zusammen mit den Ansätzen 18 eine geschlossene Außenkontur des Knotens, wie in der Fig. 4 dargestellt, ergeben.

Über dem Knoten nach den Fig. 4 und 5 ist an der Fassadenseite noch eine Scheibe 27 vorgesehen, die mit einer vertikal verlaufenden Nut 28 ausgerüstet ist. In der Scheibe 25 ist eine mit der Nut 28 fluchtende Nut 29 angeordnet. Die Nuten 28 und 29 bilden Führungsmittel für das Zugelement 30, das sich durch den Knoten erstreckt.

Durch das Zugelement 30 werden die Scheiben 25 und 27 formschlüssig zueinander ausgerichtet. Ein Formschluß ist auch zwischen dem Tragstück 23 und den Scheiben 24,25 gegeben und zwar durch die Ansätze 18, die in entsprechende Ausnehmungen des Tragstücks 23 eingreifen.

Der Knoten B nach den Figuren 4 und 5 ist über einen Stab 31 mit dem Pfosten 1 des Rahmenwerks der Fassade verbunden.

Schrauben 32, die sich mit ihrem Kopf 33 in einer Aufnahme 34 der Scheibe 24 abstützen, erstrecken sich durch die Scheiben 24, das Tragstück 23 und die Scheibe 25 und werden in Gewindebohrungen 35 der Scheibe 27 eingeschraubt.

Die Scheibe 27 wird mittels einer Schraube 36, die durch den Stab 31 geführt wird, mit dem Pfosten 1 verbunden.

Der Knoten nach den Fig. 6 und 7 ist mit einem Tragstück 37 ausgerüstet, das sich von dem Tragstück 23 nach der Fig. 5 dadurch unterscheidet, daß es eine horizontal verlaufende Nut 38 aufweist, die zusammen mit einer Nut 39 einer Scheibe 40 ein Zugelement 41 aufnimmt und führt.

Die Scheibe 40 ist ferner mit einer vertikal sich erstreckenden Nut 42 ausgerüstet, die mit einer Nut 43 einer Abdeckkappe 44 fluchtet. Die Nuten 42 und 43 nehmen einen Teil des Zugelements 48 auf und führen es.

Durch das Zugelement 48 werden die Abdeckkappe 44 und das Tragstück 40 formschlüssig zueinander ausgerichtet. Eine formschlüssige Ausrichtung erfolgt auch zwischen dem Tragstück 37 und der Scheibe 40 aufgrund des Zugelements 41.

Die Scheibe 40 und die an der Fassadenseite (Druckstabseite) vorgesehene Scheibe 45 sind mit Ansätzen 18 ausgerüstet, die formschlüssig in Aussparungen des Tragstücks 37 eingreifen.

Die Abdeckkappe 44 wird durch Schrauben 46 an der Scheibe 40 festgelegt, während die Befestigung der Scheibe 40 am Tragstück 37 durch Schrauben 47 erfolgt.

Bei dem Knoten in der Ausführung nach den Fig. 8 und 9 ist als Führungsmittel für das durch den Knoten sich erstreckende Zugelement 49 eine Umlenkplatte 50 vorgesehen, die mittig eine Aussparung 51 aufweist, so daß sie in die Aufnahmen 13 des Tragstücks 52 formschlüssig eingesetzt werden kann. Die Aussparung 51 weist ferner halboffene Bohrungen 53 auf, die nach dem Einsetzen der Umlenkplatte mit den Querbohrungen 15 in den Wangen 14 korrespondieren, so daß die Umlenkplatte 50 im Tragstück 52 mittels der Achsbolzen 54 festgelegt werden kann.

Die Sicherung dieser Achsbolzen 54 erfolgt durch Ansätze 18 einer die äußere Stirnseite des Tragstücks 52 abdeckenden Scheibe 55 und einer Scheibe 56, die die fassadenseitige Stirnseite des Tragstücks abdeckt.

Die Scheibe 56 ist mit einer Aufnahmenut 57 für einen Teil der Umlenkplatte 50 sowie für das Zugelement 49 versehen, das in einer Nut 58 der Umlenkplatte geführt wird.

Das Zugelement 49 verläuft im Ein- und Auslauf in bezug auf den Knoten unter einem schrägen Winkel zur Hauptachse des Knotens.

Die Umlenkplatte 50 ragt aus dem Knoten an zwei einander gegenüberliegenden Seiten heraus.

Die Scheibe 56 weist ferner eine querverlaufende Nut 59 zur Aufnahme des Zugelements 60 auf, das sich durch eine halboffene Bohrung 61 der Umlenkplatte 50 erstreckt.

Die Scheibe 56 wird mittels einer Schraube 62 an der Fassadenkonstruktion unter Zwischenschaltung des Distanzrohres 63 oder am Druckstab 64 festgelegt. Die übrigen Bauteile des Knotens werden mittels Schrauben 65 mit der Scheibe 56 verbunden.

Die Figuren 10, 11, 15 und 16 zeigen keine Ausführungsbeispiele nach Anspruch 1.

Der Knoten nach den Figuren 10 und 11 weist ein Tragstück 66 auf, das mit zwei diametral gegenüberliegenden Aufnahmenuten 67 ausgerüstet ist. In diese Aufnahmenuten wird eine mit einer mittigen rechteckförmigen Aussparung 68 versehene Umlenkplatte 69 formschlüssig eingesetzt, die an der der Fassade abgewandten Seite mit einer Führungsnut 70 für ein Zugelement 71 ausgerüstet ist. Die Umlenkplatte greift ferner in eine Nut 72 einer Scheibe 73 ein, die stirnseitig mit einer Abdeckkappe 74 versehen wird, wobei die Abdeckkappe 74 durch Schrauben 75 mit der Scheibe 73 verbunden wird und die Scheibe 73 durch Schrauben 76 an dem Tragstück 66 festgelegt wird.

Das Tragstück 66 wird an der der Fassade zugewandten Stirnseite durch eine Scheibe 77 abgedeckt, wobei das Tragstück 66 und die Scheibe 77 durch Schrauben 78 miteinander verbunden werden.

In der Abdeckkappe 74 und in der Scheibe 73 sind miteinander fluchtende Nuten 79 und 80 zur Aufnahme eines durch den Knoten geführten Zugelementes 81 und in dem Tragstück 66 und in der Scheibe 77 miteinander fluchtende Nuten 82 und 83 zur Aufnahme eines Zugelements 84 vorgesehen.

Die Fig. 12 zeigt Knoten B und C des Fachwerks und den Anschluß des Druckstabes 3 an den Pfosten 1 der Fassade, wobei der Knoten B über das Profilrohr 31 zum Pfosten 1 beabstandet ist und somit die Sog- und Drucklasten der Fassade auf das Fachwerk überträgt.

Die Figuren 13 und 14 zeigen die Boden- bzw. Deckenanschlüsse A des Fachwerks.

Auch diese Anschlüsse weisen ein Tragstück auf, dem das Bezugszeichen 85 zugeordnet ist. Das Tragstück ist mit einer durch Wangen 86 begrenzten Aufnahme versehen, in der in dem dargestellten Ausführungsbeispiel zwei Augbolzen 87 von Zugelementen 88,89 festgelegt sind. Zur Festlegung der Augbolzen 87 werden Achsbolzen 90 verwendet, die durch Querbohrungen in den Wangen 86 geführt werden und sich durch die Augen der Augbolzen erstrecken. Die Sicherung dieser Achsbolzen erfolgt durch Füllstücke 91, die die Außenflächen der Wangen 86 abdecken. Diese Füllstücke weisen eine gewölbte Außenfläche auf, die mit den angrenzenden Flächen des Tragstücks eine geschlossene Oberfläche bilden. Stirnseitig wird das Tragstück 85 mit Abdeckkappen 92 versehen. Diese Abdeckkappen wiesen in dem dargestellten Ausführungsbeispiel eine gewölbte Außenfläche auf.

Bei dem Ausführungsbeispiel nach den Fig. 15 und 16 ist das Tragstück zweiteilig ausgebildet und besteht aus den Teilen 93. Diese Teile bilden eine Aufnahme für die Enden der Zugelemente 88,89, die als Scheiben 94 ausgebildet sind. Die Halterung erfolgt durch einen Achsbolzen 95, der sich durch Bohrungen 96 in den Scheiben 94 und Bohrungen 97 in den Tragstückteilen erstreckt. Stirnseitig werden die Tragstückteile durch Kappen 92 abgesteckt, die mit den Tragstückteilen verschraubt sind.

### Bezugszeichenliste

- 1: Pfostenprofil
- 2: Sprossenprofil
- 3: Fachwerk
- 4: Tragstück
- 5: Zugelement
- 6: Zugelement
- 7: Zugelement
- 8: Zugelement
- 9: Augbolzen
- 10: Gewindeschaft
- 11 12: Gewindehülse
- 13: Aufnahme
- 14: Wange
- 15: Querbohrung
- 16: Scheibe
- 17: Scheibe
- 18: Ansatz
- 19: Fuge
- 20: Druckstab
- 21: Mutter
- 22: Gewindebolzen
- 23: Tragstück
- 24: Scheibe
- 25: Scheibe
- 26: Seitenteil
- 27: Scheibe
- 28: Nut
- 29: Nut
- 30: Zugelement
- 31: Stab
- 32: Schraube
- 33: Kopf
- 34: Aufnahme
- 35: Gewindebohrung
- 36: Schraube
- 37: Tragstück
- 38: Nut
- 39: Nut
- 40: Scheibe
- 41: Zugelement
- 42: Nut
- 43: Nut
- 44: Abdeckkappe
- 45: Zugelement
- 46: Schraube
- 47: Schraube
- 48: Zugelement
- 49: Zugelement
- 50: Umlenkplatte
- 51: Aussparung
- 52: Tragstück
- 53: Bohrung
- 54: Achsbolzen
- 55: Scheibe
- 56: Scheibe
- 57: Aufnahmenut
- 58: Nut
- 59: Nut
- 60: Zugelement
- 61: Bohrung
- 62: Schraube
- 63: Distanzrohr
- 64: Druckstab
- 65: Schraube
- 66: Tragstück
- 67: Aufnahmenut
- 68: Aussparung
- 69: Umlenkplatte
- 70: Führungsnut
- 71: Zugelement
- 72: Nut
- 73: Scheibe
- 74: Abdeckkappe
- 75: Schraube
- 76: Schraube
- 77: Scheibe
- 78: Schraube
- 79: Nut
- 80: Nut
- 81: Zugelement
- 82: Nut
- 83: Nut
- 84: Zugelement
- 85: Tragstück
- 86: Wange
- 87: Augbolzen
- 88: Zugelement
- 89: Zugelement
- 90: Achsbolzen
- 91: Füllstück
- 92: Abdeckkappe
- 93: Tragstückteil
- 94: Scheibe
- 95: Achsbolzen
- 96: Bohrung
- 97: Bohrung

## Patentansprüche

1. Knoten für ein Fachwerk, das gebäudeseitig einem Rahmenwerk aus Pfosten- und Riegeprofilen einer Fassaden- oder einer Lichtdachkonstruktion zugeordnet und mit dem Rahmenwerk verbunden ist, mit einem Tragstück und zwei ein- oder mehrteiligen Scheiben wobei
a) das Tragstück (4, 23, 37, 85, 93)
a1) zur Aufnahme und Festlegung und gegebenenfalls
a2) Bildung von Führungsmitteln für die Zugelemente (30, 41, 48) vorgesehen,
b) zwischen den zwei ein- oder mehrteiligen Scheiben angeordnet ist,
c) und diese Bauteile eine geschlossene Oberfläche bilden, die ausschließlich durch Öffnungen für die Zugelemente oder für aus dem Knoten hervorragende Führungsmittel oder durch Aufnahmen (34) von Köpfen (33) der Schrauben zur Festlegung einer oder beider Scheiben unterbrochen ist,
**dadurch gekennzeichnet, dass**
d) das Tragstück (4) mehrere durch Wangen (14) begrenzte Aufnahmen (13) für ein Befestigungsauge eines Endes des Zugelementes aufweist, die Wangen (14) mit einer Querbohrung (15) für einen das Auge festlegenden Bolzen versehen sind und die das Tragstück (4) stimseitig abdeckenden Scheiben (16, 17) an den dem Tragstück (4) zugewandten Seiten Ansätze (18) aufweisen, die an den äußeren Wangenflächen anliegen und die Öffnungen der Querbohrung (15) abdecken.

2. Knoten nach Anspruch 1, **dadurch gekennzeichnet, dass** die Scheiben (16, 17) oder ein Teil der Scheiben als stirnseitige Abdeckkappen ausgebildet sind.

3. Knoten nach Anspruch 1 oder 2, **dadurch gekennzeichnet, dass** das Tragstück (4, 23, 37) und die zugeordneten Scheiben (16, 17; 24, 25, 27) oder Abdeckkappen und gegebenenfalls das oder die aus dem Knoten herausragenden Führungsmittel untereinander unmittelbar oder mittelbar durch ein oder mehrere durch den Knoten sich erstreckende Zugelemente (30,41, 48) formschlüssig festgelegt sind.

4. Knoten nach Anspruch 1, 2 oder 3, **dadurch gekennzeichnet, dass** das Tragstück (4) mit vier durch Wangen (14) begrenzten Aufnahmen ausgerüstet ist und die Scheiben (16, 17) jeweils vier Ansätze (18) aufweisen, die den Raum zwischen den Aufnahmen (13) ausfüllen.

5. Knoten nach Anspruch 4, **dadurch gekennzeichnet, dass** die Ansätze (18) im Querschnitt kreissegmentförmig ausgebildet sind und die Scheiben (16, 17) eine gewölbte Außenfläche haben.

6. Knoten nach einem der vorhergehenden Ansprüche, **dadurch gekennzeichnet, dass** die Scheibe (40) an der der Fassade abgewandten Seite mit einer Abdeckkappe (44) ausgestattet ist und an der Außenseite der Scheibe (40) und an der Innenseite der Abdeckkappe (44) miteinander fluchtende Nuten (42, 43) zur Führung eines Zugelementes (48) vorgesehen sind.

7. Knoten nach Anspruch 6, **dadurch gekennzeichnet, dass** die Scheibe (40) mit dem Tragstück (37) und die Abdeckkappe (44) mit der Scheibe (40) verschraubt ist.

8. Knoten nach Anspruch 6 oder 7, **dadurch gekennzeichnet, dass** in dem Tragstück (47) und in der Scheibe (40) fluchtende Nuten (38, 39) zur Führung eines Zugelementes (41) vorgesehen sind.

9. Knoten nach Anspruch 3, **dadurch gekennzeichnet, dass** eine das Führungsmittel bildende Umlenkplatte (50) in zwei Aufnahmen (13) des Tragstücks (52) und in eine Aufnahmenut (57) der an der der Fassade zugeordneten Seite vorgesehenen Scheibe (56) eingesetzt ist und aus dem Knoten an zwei einander gegenüberliegenden Seiten herausragt.

10. Knoten nach Anspruch 9, **dadurch gekennzeichnet, dass** die Umlenkplatte (50) eine mittige Aussparung (51) aufweist und formschlüssig in Aufnahmen (13) des Tragstücks (52) einsetzbar und durch Achsbolzen (54) festlegbar ist, die in Querbohrungen (15) der Wangen (14) der Aufnahmen eingesetzt werden und sich durch halboffene Bohrungen (53) der Umlenkplatte erstrecken.

11. Knoten nach Anspruch 10, **dadurch gekennzeichnet, dass** die Aussparung (51) eine halboffene Bohrung (61) zum Durchführen eines Zugelementes (60) aufweist, das ferner sich durch eine Nut (59) der Scheibe (56) erstreckt.

12. Knoten nach einem der vorhergehenden Ansprüche, **dadurch gekennzeichnet, dass** die Außenkontur des Knotens zylinderförmig, kugelförmig, prismenförmig oder rechteckförmig ausgebildet ist.

## Claims

1. Node for a lattice structure which, on the building side, is assigned to a framework composed of mullion and transom profiles of a façade or glazed roof construction and is connected to the framework, comprising a carrier and two single-part or multipart discs, wherein
a) the carrier (4, 23, 37, 85, 93) is intended
a1) to accommodate, secure and, if appropriate,
a2) to form guide means for the tension elements (30, 41, 48),
b) is arranged between the two single-part or multipart discs,
c) and these components form a closed surface which is interrupted solely by openings for the tension elements or for guide means protruding from the node, or by sockets (34) for heads (33) of the screws for securing one or both discs,
**characterized in that**
d) the carrier (4) has a plurality of sockets (13), bounded by side walls (14), for a fastening eye of an end of the tension element, the side walls (14) are provided with a transverse bore (15) for a bolt securing the eye, and the discs (16, 17) covering the end faces of the carrier (4) have, on the sides facing the carrier (4), lugs (18) which rest on the outer side wall surfaces and cover the openings of the transverse bore (15).

2. Node according to Claim 1, **characterized in that** the discs (16, 17) or part of the discs are designed as end cover caps.

3. Node according to Claim 1 or 2, **characterized in that** the carrier (4, 23, 37) and the assigned discs (16, 17; 24, 25, 27) or cover caps and, where appropriate, the one or more guide means protruding from the node are secured directly or indirectly to one another in a form-fitting manner by one or more tension elements (30, 41, 48) extending through the node.

4. Node according to Claim 1, 2 or 3, **characterized in that** the carrier (4) is equipped with four sockets bounded by side walls (14) and the discs (16, 17) each have four lugs (18) which completely fill the space between the sockets (13).

5. Node according to Claim 4, **characterized in that** the lugs (18) are designed to have the shape of a segment of a circle in cross section and the discs (16, 17) have a curved outer surface.

6. Node according to one of the preceding claims, **characterized in that** the disc (40) is equipped on the side facing away from the façade with a cover cap (44), and mutually aligned grooves (42, 43) for guiding a tension element (48) are provided on the outer side of the disc (40) and on the inner side of the cover cap (44).

7. Node according to Claim 6, **characterized in that** the disc (40) is screwed to the carrier (37) and the cover cap (44) is screwed to the disc (40).

8. Node according to Claim 6 or 7, **characterized in that** aligned grooves (38, 39) for guiding a tension element (41) are provided in the carrier (37) and in the disc (40).

9. Node according to Claim 3, **characterized in that** a deflection plate (50) forming the guide means is fitted into two sockets (13) of the carrier (52) and into a locating groove (57) of the disc (56) provided on the side assigned to the façade, and protrudes from the node on two mutually opposite sides.

10. Node according to Claim 9, **characterized in that** the deflection plate (50) has a central cutout (51) and can be fitted into sockets (13) of the carrier (52) in a form-fitting manner and can be secured by axle pins (54) which are fitted into transverse bores (15) of the side walls (14) of the sockets and extend through half-open bores (53) of the deflection plate.

11. Node according to Claim 10, **characterized in that** the cutout (51) comprises a half-open bore (61) for guiding through a tension element (60) which also extends through a groove (59) of the disc (56).

12. Node according to one of the preceding claims, **characterized in that** the outer contour of the node is designed to be cylindrical, spherical, prism-shaped or rectangular.

## Revendications

1. Noeud pour un treillis, qui est associé côté bâtiment à un ouvrage en châssis à base de profilés de montant et de profilés de traverse d'une construction de façade ou d'une construction de toit en verrière et est relié à l'ouvrage en châssis, avec une pièce portante et deux disques en une ou plusieurs parties,
a) la pièce portante (4, 23, 37, 85, 93) étant prévue
a1) pour le logement et la fixation et éventuellement
a2) la formation de moyens de guidage pour les éléments de traction (30, 41, 48),
b) étant disposée entre les deux disques en une ou plusieurs parties,
c) et ces composants formant une surface fermée, qui est interrompue uniquement par des ouvertures pour les éléments de traction ou pour des moyens de guidage dépassant du noeud ou par des logements (34) de têtes (33) des vis pour la fixation de l'un ou des deux disques,
**caractérisé en ce que**
d) la pièce portante (4) présente plusieurs logements (13) délimités par des joues (14) pour un oeillet de fixation d'une extrémité de l'élément de traction, les joues (14) sont pourvues d'un alésage transversal (15) pour un boulon fixant l'oeillet, et les disques (16, 17) recouvrant côté avant la pièce portante (4) présentent sur les côtés tournés vers la pièce portante (4) des embases (18) qui s'appuient sur les surfaces de joue extérieures et recouvrent les ouvertures de l'alésage transversal (15).

2. Noeud selon la revendication 1, **caractérisé en ce que** les disques (16, 17) ou une partie des disques sont conçus comme des capots de recouvrement côté avant.

3. Noeud selon la revendication 1 ou 2, **caractérisé en ce que** la pièce portante (4, 23, 37) et les disques (16, 17 ; 24, 25, 27) associés ou capots de recouvrement et éventuellement le ou les moyen(s) de guidage dépassant du noeud sont fixés par complémentarité de formes entre eux directement ou indirectement par un ou plusieurs éléments de traction (30, 41, 48) s'étendant à travers le noeud.

4. Noeud selon la revendication 1, 2 ou 3, **caractérisé en ce que** la pièce portante (4) est pourvue de quatre logements délimités par des joues (14) et les disques (16, 17) présentent chacun quatre appendices (18) qui remplissent l'espace entre les logements (13).

5. Noeud selon la revendication 4, **caractérisé en ce que** les appendices (18) sont réalisés en section en forme de segment de cercle et les disques (16, 17) ont une surface extérieure incurvée.

6. Noeud selon l'une des revendications précédentes, **caractérisé en ce que** le disque (40) est équipé sur le côté opposé à la façade d'un capot de recouvrement (44) et des rainures (42, 43) alignées entre elles pour le guidage d'un élément de traction (48) sont prévues sur le côté extérieur du disque (40) et sur le côté intérieur du capot de recouvrement (44).

7. Noeud selon la revendication 6, **caractérisé en ce que** le disque (40) est vissé sur la pièce portante (37) et le capot de recouvrement (44) sur le disque (40).

8. Noeud selon la revendication 6 ou 7, **caractérisé en ce que** des rainures (38, 39) alignées pour le guidage d'un élément de traction (41) sont prévues dans la pièce porteuse (47) et dans le disque (40).

9. Noeud selon la revendication 3, **caractérisé en ce qu'**une plaque de renvoi (50) formant le moyen de guidage est insérée dans deux logements (13) de la pièce portante (52) et dans une rainure de logement (57) du disque (56) prévue sur le côté tourné vers la façade et dépasse du noeud sur deux côtés se faisant face.

10. Noeud selon la revendication 9, **caractérisé en ce que** la plaque de renvoi (50) présente un évidement (51) central et peut être insérée par complémentarité de formes dans des logements (13) de la pièce portante (52) et peut être fixée par des goupilles (54), qui sont insérées dans des alésages transversaux (15) des joues (14) des logements et s'étendent à travers des alésages (53) semi-ouverts de la plaque de renvoi.

11. Noeud selon la revendication 10, **caractérisé en ce que** l'évidement (51) présente un alésage (61) semi-ouvert pour le passage d'un élément de traction (60) qui s'étend également à travers une rainure (59) du disque (56).

12. Noeud selon l'une des revendications précédentes, **caractérisé en ce que** le contour extérieur du noeud est conçu avec une forme cylindrique, sphérique, prismatique ou rectangulaire.
